# FASCICULE DE BREVET EUROPEEN

(11) **EP 0 110 800 B1**
(45) Date de publication et mention de la délivrance du brevet: **15.03.1989**
(21) Numéro de dépôt: 83440057.4
(22) Date de dépôt: 24.11.1983
(51) Int. Cl.: A63F 9/12, A63H 33/04

(54) **Eléments de construction**
Bauelementsatz
Construction elements

(30) Priorité: 24.11.1982 FR 8219832
(43) Date de publication de la demande: 13.06.1984
(73) Titulaire: Boeglin, Marcel, F-67100 Strasbourg (FR); Boeglin, Gérard, F-67100 Strasbourg (FR)
(72) Inventeur: Boeglin, Marcel, F-67100 Strasbourg (FR); Boeglin, Gérard, F-67100 Strasbourg (FR)
(74) Mandataire: Arbousse-Bastide, Jean-Claude Philippe

(56) Documents cités:
- DE-A- 962 469
- DE-A- 1 659 245
- GB-A- 1 242 942
- US-A- 177 993
- US-A- 3 065 970
- US-A- 3 655 201
- US-A- 3 773 329
- US-A- 4 153 254

## Description

L'invention concerne un jeu de construction utilisable notamment à des fins ludiques, éducatives, pédagogiques, psychotechniques, décoratives et artistiques.

De nombreux jeux de construction ont été proposés à ce jour, faisant appel à des éléments de formes et de dimensions variées, ainsi ceux décrits dans les brevets :
- DE-A-1,659,245 relatif à un jeu de construction composé de pièces à cadre ouvert ou fermé formées par assemblage d'éléments constitués de modules carrés ou parallélépipédiques.
- US-A-4,153,254 concernant un puzzle tridimensionnel composé d'une pluralité de pièces dont chacune est unique.
- US-A-3,655,201 ayant trait à un puzzle tridimensionnel composé d'au moins huit pièces décorées extérieurement et susceptibles d'être assemblées de façons différentes grâce à des moyens magnétiques ou mécaniques.
- US-A-3,065,970 concernant un puzzle tridimensionnel composé de pièces constituées chacune de 4 à 6 cubes identiques et offrant une multiplicité de solutions.

La présente invention a pour but l'élaboration d'un jeu de construction constitué de pièces permettant de nombreuses combinaisons et dont l'assemblage est simple, rapide et aisé tout en assurant une bonne cohésion aux constructions ainsi réalisées.

A cet effet, l'invention a pour objet un jeu de construction composé d'éléments constitués chacun d'au moins deux modules dont chacun est formé de quatre cubes élémentaires identiques, ou de volumes géométriques inscrits dans ces cubes, disposés de manière à être inscrits ensemble dans un cube imaginaire dont le côté est le double de celui d'un cube élémentaire, les quatre cubes d'un module étant disposés le long de trois arêtes dudit cube imaginaire et les centres desdits cubes l'élémentaire n'étant pas situés dans le même plan, ce jeu de construction étant essentiellement caractérisé en ce qu'une ou deux faces d'un ou de deux cubes élémentaires de chaque module est solidarisée à une ou deux faces d'un ou de deux cubes élémentaires d'un module adjacent, au moins un module de l'élément n'étant solidarisé que par une seule de ces faces à un seul module adjacent et l'élément de construction ainsi formé s'inscrivant dans son ensemble à l'intérieur du volume formé par l'ensemble des cubes imaginaires correspondant au nombre de modules constitutifs de l'élément.

Les modules constitutifs des éléments sont de trois types, à savoir des modules gauches, des modules droits et des modules symétriques.

Un module gauche ou droit est susceptible d'être assemblé avec un module identique selon deux orientations relatives distinctes pour former avec ledit module un cube. Les modules gauches et droits se déduisent l'un de l'autre par une symétrie par rapport à un plan.

Un module symétrique peut être assemblé avec un deuxième module symétrique selon trois orientations distinctes se déduisant les unes des autres par des rotations de 120° de l'un des modules autour de l'axe passant par le centre du cube formé par ces modules et le sommet de ce cube, dont sont issues les trois arêtes suivant lesquelles sont dirigées les trois branches dudit module. Chaque module renferme quatre petits cubes, de sorte que son assemblage avec un module identique engendre un grand cube d'arête double de celle des petits. Un module symétrique est caractérisé en ce que les quatre petits cubes qu'il renferme son disposés le long des trois arêtes issues d'un même sommet du grand cube. Dans un module gauche ou droit, les quatre petits cubes sont disposés le long des trois arêtes joignant deux sommets opposés du grand cube. Un module gauche analogue peut être déduit du module droit par symétrie.

Une amélioration de la cohésion des assemblages peut être obtenue par l'emploi d'éléments fonctionnant par coincement, ou d'éléments comportant des protubérances et des dépressions complémentaires.

Un élément fonctionnant par coincement comporte au moins deux branches formant, par exemple, un U et qui compriment au moins l'un des éléments qui coopèrent avec ledit élément, lorsque cet élément est complété par autant de modules qu'il peut l'être.

Il est possible que la mise en place dans l'assemblage d'un ou de plusieurs éléments soit empêchée par l'environnement de l'élément ou des éléments avec lesquels le ou lesdits éléments supplémentaires sont destinés à coopérer.

De tels problèmes d'empêchements stériques sont résolus dans le cadre de l'invention au moyen d'éléments comportant au moins une partie séparable ou mobile en translation et/ou en rotation et pouvant être escamotée momentanément pour permettre leur insertion ou l'insertion du ou des éléments suivants. Après mise en place des éléments, les parties séparables ou mobiles peuvent être placées dans la position désirée, ce qui a pour effet de verrouiller l'assemblage. Des éléments comportant des parties mobiles ont pour avantage supplémentaire de réunir en un seul deux ou plusieurs éléments monolithiques et permettent par conséquent un plus grand nombre de combinaison.

Selon une autre caractéristique de l'invention, les éléments de construction sont constitués chacun par au moins quatre modules ne formant pas un cycle fermé.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels :
- la figure la montre un élément conforme à l'invention constitué de deux modules droits ;
- la figure 1 montre un élément constitué par un module gauche et un module droit ;
- la figure 2 représente une variante de réalisation de la figure 1 comportant deux modules symétriques ;
- les figures 3a, 3b et 3c montrent un élément constitué de deux modules gauches ainsi que les deux assemblages réalisables selon l'invention au moyen de deux tels éléments ;
- les figures 4a, 4b, 4c et 4d montrent un élément constitué d'un module droit et d'un module symétrique, ainsi que trois assemblages réalisés au moyen de deux tels éléments en faisant coopérer leurs modules symétriques ;
- les figures 5 à 15 montrent quelques exemples de constructions réalisées au moyen d'éléments conformes à l'invention ;
- les figures 16 à 21 montrent de façon non limitative une collection d'éléments conformes à l'invention ;
- la figure 22 montre à titre d'exemple quelques éléments comportant des parties pouvant être translatées par glissement des unes sur les autres ;
- les figures 23 et 24 sont relatives à la réalisation d'un dispositif de liaison de deux parties pouvant être translatées par glissement de l'une sur l'autre ;
- les figures 26a, 26b et 26c montrent un exemple d'élément comportant des parties mobiles par translation le long de leur axe de liaison ;
- les figures 27a à 27d montrent un exemple d'élément comportant des parties mobiles en rotation ;
- les figures 28 à 31 sont relatives à la réalisation de dispositifs de liaison entre deux parties mobiles en translation et/ou en rotation ;
- les figures 32a et 32b montrent un exemple d'utilisation d'éléments comportant des parties mobiles en translation le long de leur axe de liaison ;
- les figures 33a à 33c montrent un exemple d'utilisation d'éléments comportant des parties mobiles en rotation autour de leur axe de liaison ;
- les figures 38 et 39 montrent deux éléments permettant la réalisation de liaisons par coincement ;
- la figure 40 montre deux vues d'un module droit de section octogonale obtenu par troncature d'un module droit de section carrée ;
- la figure 41 représente un élément de section octogonale composé de deux modules droits ;
- la figure 42 montre deux vues d'un module symétrique de section octogonale obtenu par troncature d'un module de section carrée ;
- la figure 45 montre un module droit de section cruciforme ;
- la figure 46 représente un élément de section cruciforme composé de deux modules droits ;
- la figure 47 représente un module symétrique de section cruciforme ;
- la figure 48 montre un élément de section cruciforme composé de deux modules symétriques ;
- la figure 49 représente une section cruciforme particulière ;
- la figure 50 est une illustration d'une nouvelle possibilité d'assemblage offerte par la section cruciforme particulière, et
- les figures 51 à 54 représentent d'autres modes de réalisation d'éléments de construction.

Conformément à l'invention, et comme le montrent plus particulièrement les figures 1 à 3 des dessins annexés, l'élément de construction comprenant au moins un module (R, L, S) et susceptible d'être assemblé avec au moins un tel module (R, L, S), ces modules (R, L, S) s'adaptant mutuellement de manière à former un cube, est caractérisé en ce qu'il est essentiellement constitué par deux modules R ou L ou S. C/s modules sont avantageusement reliés entre eux de manière à ce que les cubes obtenus en assemblant lesdits modules (R, L, S) avec des modules identiques ou de même nature constituent deux à deux des parallépipèdes rectangles (figures 4, 7 et 10).

Selon un autre mode de réalisation de l'invention (figure 1b) l'élément de construction comporte au moins cinq petits cubes, de préférence six, réunis de façon à former dans ledit élément au moins deux modules distincts pouvant être complétés au moins successivement par un module R, L ou S.

Les figures 3a, 3b et 3c montrent un élément 21 constitué de deux modules gauches ainsi que deux assemblages non équivalents de deux tels éléments 21 et 21'. Dans l'assemblage de la figure 3b, les deux éléments 21 et 21' coopèrent en ligne droite alors que dans celui de la figure 3c, ces mêmes éléments coopèrent à angle droit.

Les figures 4a à 4d montrent un élément 22 constitué d'un module droit et d'un module symétrique ainsi que trois assemblages non équivalents de deux tels éléments 22 et 22', coopérant par leurs modules symétriques.

La description qui précède de modes de réalisations et de formes d'exécution possibles de l'invention montre que celle-ci englobe un grand nombre d'éléments très divers. Cette diversité, alliée à la faculté des éléments de pouvoir être assemblés non seulement avec des éléments identiques mais également avec des éléments différents et dans la plupart des cas selon plusieurs orientations non équivalentes, permet de combiner ces éléments en un nombre considérable de constructions extrêmement variées ainsi que cela apparaît dans les figures 5 à 15. Les éléments constitutifs des constructions des figures 7 à 10 et 12 à 15 ou les énantiomorphes de ces éléments sont représentés dans les collections d'éléments des figures 16 à 21.

Les figures 5a et 5b montrent un élément 23 constitué de deux modules droits et une construction composée de trois tels éléments 23, 23' et 23".
Les figures 6a et 6b montrent un élément 24 constitué de deux modules symétriques et une construction composée de trois tels éléments 24, 24' et 24".
La figure 7 représente une même construction composée de trois éléments 25 constitués de deux modules symétriques, et de trois éléments 26 énantiomorphes des trois précédents 25.
La figure 8 montre un cube constitué de quatre éléments 27, de deux éléments 28 et de deux éléments 29 énantiomorphes des deux précédents 28.
La figure 9 montre un cube constitué de quatre éléments 32 et de quatre éléments 33.
La construction toroïdale représentée en figure 10 est constituée de huit éléments 21 énantiomorphes des éléments 30, chaque élément 21 étant assemblé en ligne droite avec l'un 21' de ses deux partenaires et à angle droit avec l'autre 21" comme sur les figures 3b et 3c.

Les figures 11 à 15 montrent des constructions périodiques, pouvant contenir leurs éléments constitutifs en nombres quelconques. Les figures 11 à 13 représentent des structures simplement périodiques, la figure 14 montre une structure doublement périodique composée d'éléments 37 constitués par deux modules symétriques et par un module droit, et la figure 15 représente une structure triplement périodique composée d'éléments 38 constitués par quatre modules symétriques. Les structures des figures 11 et 12 présentent la particularité de ne pouvoir être construites ou démontées que par l'adjonction ou le retrait d'un seul élément à la fois aux extrémités chaque élément ajouté bloquant le précédent comme chaque maille ajoutée à un tricot empêche la précédente de se démailler. La figure 13 montre une structure analogue aux extrémités de laquelle les éléments 36 dont elle est composée peuvent être ajoutés par paires 36, 36', chaque paire 36, 36' ajoutée bloquant la paire précédente 36", 36'" et assurant, de proche en proche, une parfaite cohésion à la construction.

La structure de la figure 11b est constituée d'éléments 35 dont un exemplaire isolé est représenté en figure 11a, assemblés a angle droit. La construction ainsi obtenue possède une symétrie hélicoïdale d'ordre 4.

La structure représentée à la figure 12 est constituée d'éléments 21 assemblés à angle droit comme sur la figure 3c et présente une symétrie hélicoïdale d'ordre 3. Par sa forme, cette construction constitue également un élément selon l'invention.
Les figures 16 à 21 montrent, à titre d'exemples, d'autres modes de réalisation de l'invention.
La figure 16 montre des éléments constitués de deux modules symétriques.
La figure 17 montre des éléments constitués d'un module droit et d'un module symétrique.
La figure 18 montre des éléments constitués de deux modules droits.
La figure 19 montre des éléments constitués d'un module gauche et d'un module droit.
La figure 20 montre des éléments constitués de trois modules.
La figure 21 montre des éléments constitués de quatre modules.
La figure 22 montre des exemples d'éléments comportant des parties mobiles en translation par glissement desdites parties les unes sur les autres. Deux parties mobiles adjacentes d'un tel élément sont liées au moyen d'un rail 40 solidaire de l'une desdites parties et d'une glissière 41 pratiquée dans l'autre. Dans les éléments représentés, l'amplitude du mouvement de translation de deux parties adjacentes est sensiblement égale à la moitié de la longueur de l'arête du cube formé par l'assemblage de deux modules. Il est à noter que de telles translations transforment ces éléments en d'autres éléments conformes à l'invention.
La figure 23 montre une partie d'un élément comportant une glissière en _{"} T » terminée à une extrémité par une butée 42 constituée par le corps de ladite partie. L'autre extrémité est fermée par un couvercle 43, qui s'emboîte en ceinturant le corps de la glissière. Le couvercle comporte une entretoise 44 dans le but d'augmenter la résistance à l'écrasement du corps de la glissière.
La figure 24 est une vue en coupe transversale d'un ensemble rail-glissière à profil en «T*. Le rail est constitué d'un matériau élastique et fendu longitudinalement sur toute sa longueur en deux parties 45, 45' qui ont tendance à s'écarter l'une de l'autre et sont appliquées de ce fait contre les parois latérales 46, 46' de la glissière. Le frottement qui résulte de ce contact évite le glissement spontané du rail dans la glissière. Un sabot 47 à la base du rail empêche les mouvements latéraux de ce dernier dans la glissière.

Les figures 26a et 26c montrent à titre d'exemple un élément 27 extensible constitué d'un module gauche L et d'un module droit R réunis par une tige 50 contenue dans lesdits modules et le long de laquelle l'un au moins des modules peut glisser en s'éloignant de l'autre jusqu'à une position extrême d'étirement maximum de l'élément. La figure 26a montre l'élément 27 dans son état contracté où les modules gauche et droit qui le constituent sont jointifs. Les figures 26b et 26c montrent le même élément dans deux états étirés. La longueur de l'élément étiré au maximum est supérieure à sa longueur dans l'état contracté d'une quantité au moins égale à la longueur de l'arête d'un petit cube. Dans la figure 26c, l'étirement est sensiblement égal ou légèrement supérieur au double de l'arête d'un petit cube.

Les figures 27a, 27b, 27c, 27d montrent, à titre d'exemple, un élément 30 constitué de deux modules droits pouvant tourner l'un par rapport à l'autre autour de leur axe de liaison D. L'élément comporte, de préférence, un dispositif permettant de le bloquer dans chacune des quatre conformations particulières 30, 51, 52 et 53 représentées par les figures 27a à 27d.

Les figures 28, 29 et 30 sont relatives à un dispositif pour la réalisation d'éléments extensibles dont les deux parties réunies par ledit dispositif peuvent de plus pivoter autour de leur axe de liaison et être bloquées dans quatre orientations relatives différentes.

La figure 28 est une vue en coupe d'un élément constitué, par exemple, d'un module gauche « L et d'un module droit « R réunis par une extrémité et comportant un tel dispositif. Le module gauche est traversé par un alésage comportant un épaulement 54 à l'extrémité dudit module en contact avec le module droit. La liaison entre les deux modules est réalisée au moyen d'une vis 50 à tête carrée sur laquelle sont enfilés une rondelle de guidage 55 et un ressort 56 avant que ladite vis ne soit introduite dans l'alésage du module gauche et vissée dans le module droit. L'alésage est obturé au moyen d'un couvercle circulaire 57 comportant sur sa face intérieure une dépression carrée 58 adaptée à la forme de la tête 59 de la vis et coiffant ladite tête lorsque les deux modules sont jointifs. Grâce à sa forme circulaire, le couvercle peut être mis en place quelle que soit l'orientation de la tête de la vis une fois que celle-ci a été vissée à fond dans le module droit et que le module gauche a été mis dans l'orientation voulue. La figure 29 est une vue en enfilade du couvercle, de la vis et de la rondelle de guidage. Une fine rondelle 60 placée entre le ressort 56 et l'épaulement 54 formant le fond de l'alésage évite l'usure dudit épaulement par l'extrémité du ressort. La longueur au repos du ressort est de préférence choisie la plus grande possible, de façon a ce que ledit ressort applique les deux modules l'un contre l'autre avec une force différant le moins possible de la force qui est nécessaire pour maintenir lesdits modules dans leur position d'éloignement maximum.

La figure 30 est une vue en coupe du même élément réalisé selon une variante du dispositif précédent dans le but de permettre une amplitude de translation de ses modules constitutifs au moins égale ou double de l'arête d'un petit cube. Ce dispositif est caractérisé en ce que chacune des deux parties R, L ainsi assemblées est traversée par un alésage contenant un ressort 56, 56'. La liaison entre lesdites parties est réalisée au moyen d'une tige 50 comportant à l'une de ses extrémités une tête cylindrique 61 et à l'autre extrémité une gorge circulaire dans laquelle est enchâssé un anneau ouvert 62 sur lequel prend appui une rondelle de guidage 55. Dans l'une « L •, des parties réunies par le présent dispositif, le ressort 56 prend appui d'un côté sur le fond 54 de l'alésage et de l'autre sur la rondelle de guidage 55. Dans l'autre partie R, le ressort 56' prend appui d'un côté sur le fond 54' de l'alésage et de l'autre sur la tête 61 de la tige. Le blocage en rotation des deux parties R, L est assuré par une plaquette carrée 63 enfilée sur la tige entre lesdites parties qui comportent, sur les faces en regard l'une de l'autre, une dépression carrée 64, 64' d'une profondeur sensiblement égale à la moitié de l'épaisseur de la plaquette. La plaquette peut être solidaire de l'une des parties. La liaison entre les modules peut également être réalisée au moyen d'un manchon élastique précontraint, par exemple en caoutchouc.

La figure 31 est une vue en perspective du corps d'un module droit pour la réalisation d'éléments selon les dispositifs décrits ci-avant.

La figure 32a montre une construction constituée de trois éléments 65, 65', 65". L'assemblage n'est pas possible au moyen de trois éléments monolithiques et indéformables, mais peut être réalisé si l'un 65 desdits éléments est étirable d'une quantité au moins égale à l'arête d'un petit cube, comme cela est visible sur la figure 32b.

La figure 33a montre un assemblage de trois éléments 52, 52', 52" conformes à l'invention constitués de deux modules droits réunis de façon à pouvoir pivoter autour de leur axe de liaison D et se trouvant dans la conformation représentée à la figure 27c. Les phases du démontage (et, en sens inverse, du montage) sont illustrées par les figures 33b et 33c. Dans un premier temps (figure 33b), l'élément 52 disposé verticalement est placé dans la conformation 30 représentée à la figure 27a. Pour que l'élément 52', disposé horizontalement et d'avant en arrière, puisse être extrait vers le haut, il suffit alors (voir figure 33c) de le placer dans la conformation 53 représentée a la figure 27d. Afin que les rotations puissent être effectuées aisément, il est préférable que les éléments 52, 52', 52" employés pour la réalisation de la présente construction soient extensibles dans la direction de leur axe de rotation et/ou que leurs arêtes soient arrondies.

Des cas d'empêchements stériques du type de ceux illustrés par les figures 32a-32b peuvent également être résolus au moyen d'éléments constitués d'une matière suffisamment souple telle que le caoutchouc ou le néoprène pour qu'ils puissent être étirés d'une quantité au moins égale à la longueur de l'arête d'un petit cube. Une section circulaire ou proche d'un cercle de tels éléments permettra ou facilitera la résolution, par torsion de ces éléments, de cas d'empêchements stériques tels que ceux des figures 33a à 33c.

Il va de soi qu'un élément ou module quelconque conforme à l'invention peut être composé de plus de deux parties séparables ou mobiles en translation et/ou en rotation les unes par rapport aux autres.

Les figures 38 et 39 montrent, avec des courbures fortement exagérées, deux modes de réalisation d'un élément 27 fonctionnant par coincement. Lorsqu'un tel élément 27 est constitué par un module gauche et un module droit, ses deux branches 70, 71 sont écartées élastiquement par lesdits modules et maintiennent ces derniers par la pression qu'elles exercent sur eux. Afin qu'ils puissent être facilement assemblés, les éléments fonctionnant par coincement et les éléments destinés à coopérer avec eux ont de préférence des arêtes arrondies. Beaucoup d'autres éléments n'entrant pas dans le cadre de ces définitions peuvent également fonctionner par coincement, comme par exemple les éléments 51, 53 des figures 27b et 27d, les éléments 74 de la figure 17, les éléments 32, 33, 77, 78, 28, 31 de la figure 18 et les éléments 80, 48, de la figure 19.

Les figures 40 à 50 représentent des variantes de réalisation des éléments conformes a l'invention, dans lesquelles, les différents modules présentent des sections octogonales (figures 40 à 42) ou cruciformes (figures 45 à 50). De tels modes de réalisation permettent de rendre la manipulation plus agréable et le fonctionnement plus doux, tout en conférant aux éléments un caractère original et esthétique. En outre, ces modes de réalisation permettent également de fabriquer aisément les éléments par moulage en diminuant les déformations dues au retrait, et un gain de matière première.

Lors de l'assemblage de tels modules ou éié- ments conformément au procédé de l'invention, chaque protubérance de chacun desdits modules ou éléments s'emboîte dans la dépression correspondante de l'autre élément ou module grâce à une légère déformation élastique desdits modules ou éléments.

Les figures 51 et 52 représentent un élément 127 constitué par un module droit R et par un module gauche L et comportant des protubérances en forme de gorges 103, 104 complémentaires, lesdits bourrelets et lesdites gorges étant disposés de manière à ce que, lorsque deux tels modules R ou L coopèrent pour constituer un cube, les bourrelets 101 et 102 de l'un viennent se loger dans les gorges 103 et 104 de l'autre, et ceci dans les deux orientations relatives dans lesquelles lesdits modules R ou L peuvent être assemblés pour constituer un cube. Lorsque l'élément 127 représenté par les figures est complété par un module droit R et un module gauche L comportant de tels modules R et L ou les éléments comportant lesdits modules sont maintenus grâce auxdites protubérances et dépressions. Les bourrelets 101 et les gorges 103 ou les bourrelets 102 et les gorges 104 peuvent être supprimés. La forme et la disposition des protubérances et des dépressions peuvent être variées.

Des dispositions analogues de protubérances et de dépressions sont également applicables à des modules symétriques S et à des éléments comprenant de tels modules, la configuration desdits systèmes étant conçue de telle manière que les protubérances d'un tel module s'adaptent aux dépressions d'un module identique dans les trois orientations relatives dans lesquelles lesdits modules peuvent être assemblés pour former un cube. Des configurations convenables se déduisent aisément des configurations polaires indiquées notamment dans les figures 36 et 37.

Bien entendu, l'invention n'est pas limitée aux modes de réalisation décrits et représentés aux dessins annexés. Des modifications restent possibles, notamment du point de vue de la constitution des divers éléments, ou par substitution d'équivalents techniques, sans sortir pour autant du domaine de protection de l'invention, tel que défini dans les revendications.

## Revendications

1. Jeu de construction composé d'éléments constitués chacun d'au moins deux modules (R, L, S) dont chacun est formé de quatre cubes élémentaires identiques, ou de volumes géométriques inscrits dans ces cubes, disposés de manière à être inscrits ensemble dans un cube imaginaire dont le côté est le double de celui d'un cube élémentaire, les quatre cubes d'un module étant disposés le long de trois arêtes dudit cube imaginaire et les centres desdits cubes élémentaires n'étant pas situés dans le même plan, caractérisé en ce qu'une ou deux faces d'un ou de deux cubes élémentaires de chaque module est solidarisée à une ou deux faces d'un ou de deux cubes élémentaires d'un module adjacent, au moins un module de l'élément n'étant solidarisé que par une seule de ses faces à un seul module adjacent et l'élément de construction ainsi formé s'inscrivant dans son ensemble à l'intérieur du volume formé par l'ensemble des cubes imaginaires correspondant au nombre de modules constitutifs de l'élément.

2. Jeu de construction selon la revendication 1, caractérisé en ce que ses éléments comportent au moins deux parties pouvant glisser l'une sur l'autre et réunies au moyen d'un rail (40) et d'une glissière (41).

3. Jeu de revendications selon la revendication 1, caractérisé en ce que ses éléments comportent au moins deux parties pouvant tourner l'une par rapport à l'autre autour d'un axe (D) ou glisser le long dudit axe en s'éloignant l'une de l'autre ou effectuer chacun de ces deux mouvements, lesdites parties étant réunies au moyen d'une vis ou d'une tige (50).

4. Jeu de construction selon la revendication 1, caractérisé en ce que ses éléments sont réalisés en un matériau susceptible de déformations élastiques.

5. Jeu de construction selon la revendication 4, caractérisé en ce qu'au moins un de ses éléments comporte au moins deux branches (70, 71) formant un « U », ces branches comprimant au moins l'un des éléments avec lesquels il coopère.

6. Jeu de construction selon la revendication 1, caractérisé en ce que ses éléments sont munis de protubérances en forme de bourrelets (101, 102) et de dépressions correspondantes en forme de gorges (103, 104), lesdits bourrelets et lesdites gorges étant disposés de manière à ce que, lorsque deux tels éléments sont assemblés, les bourrelets (101 et 102) de l'un viennent se loger dans les gorges (103 et 104) de l'autre.

7. Jeu de construction selon la revendication 1, caractérisé en ce que les différents modules constitutifs de ses éléments présentent des sections octogonales ou cruciformes.

## Claims

1. Assemblage set composed of elements constituted each of at least two modules (R, L, S), each of which is formed of four identical elementary cubes, or of geometrical volumes inscribed in these cubes, so disposed that they are together inscribed in an imaginary cube, the side of which is twice the one of an elementary cube, the four cubes of a module being disposed along three sides of said imaginary cube and the center points of said elementary cubes being not located in the same plane, characterized in that one or two faces of one or two elementary cubes of each module is joined to one or two faces of one or two elementary cubes of an adjacent module, at least one module of the element being joined by only one of its faces to only one adjacent module and the so formed assemblage element being inscribed in its whole inside the volume formed by the whole of the imaginary cubes corresponding to the number of modules constituting the element.

2. Assemblage set according to claim 1, characterized in that its elements include at least two parts able to slip one on the other and joined together by means of a rail (40) and a slide (41).

3. Assemblage set according to claim 1, characterized in that its elements include at least two parts able to turn one with regard to the other around an axis (D) or to slip along said axis by moving off from each other or to effect each of these both movements, said parts being joined by means of a screw or a stem (50).

4. Assemblage set according to claim 1, characterized in that its elements are realized in a material capable of elastic deformations.

5. Assemblage set according to claim 4, characterized in that at least one of its elements includes at least two branches (70, 71) forming a « U •, these branches compressing at least one of the elements with which it cooperates.

6. Assemblage set according to claim 1, characterized in that its elements are provided with flange-shaped protuberances (101, 102) and with corresponding groove-shaped depressions (103, 104), said flanges and said grooves being so disposed that, if two such elements are joined, the flanges (101, 102) of one are seated in the grooves (103, 104) of the other.

7. Assemblage set according to claim 1, characterized in that the different modules which constitute its elements have octogonal or cruciform sections.

## Patentansprüche

1. Konstruktionsspiel, das aus Elementen zusammengesetzt ist, die jeweils aus mindestens zwei Modulen (R, L, S) bestehen, von denen jeder aus vier elementaren, identischen Kuben gebildet wird, oder aus Raumkörpern, die in diesen Kuben eingeschlossen sind, diese Kuben so angeordnet sind, dass sie zusammen eingeschlossen sind in einem gedachten Kubus, dessen Kante das doppelte derjenigen eines elementaren Kubus ist, die vier Kuben eines Moduls längs dreier Kanten des gedachten Kubus angeordnet sind, und die Mittel- - punkte der elementaren Kuben nicht in einer gemeinsamen Ebene sich befinden, dadurch gekennzeichnet, dass eine oder zwei Flächen von einem oder von zwei elementaren Kuben jedes Moduls gleich sind mit einer oder zwei Flächen von einem oder von zwei elementaren Kuben eines benachbarten Moduls, mindestens eines Modul des Elements nur mit einer einzigen seiner Flächen zusammenfällt mit einem einzigen benachbarten Modul und das Konstruktionselement somit in seiner Gesamtheit eingeschlossen ist in das Innere des Volumens, das von der Gesamtheit der gedachten Kuben, entsprechend der Anzahl der das Element bildenden Module, gebildet wird.

2. Konstruktionsspiel nach Anspruch 1, dadurch gekennzeichnet, dass seine Elemente mindestens zwei Teile umfassen, von denen das eine Teil über das andere Teil gleiten kann und die mittels einer Schiene (40) und einer Gleitbahn (41) verbindbar sind.

3. Konstruktionspiel nach Anspruch 1, dadurch gekennzeichnet, dass seine Elemente mindestens zwei Teile aufweisen, von denen das eine Teil im Bezug auf das andere Teil um eine Achse (D) drehbar oder längs dieser Achse zur Abstandsvergrösserung des einen Teils vom anderen Teil verschiebbar ist oder jeder dieser beiden Bewegungen bewirkt werden kann, wobei die beiden Teile mittels einer Schraube oder einer Stange (50) verbunden sind.

4. Konstruktionsspiel nach Anspruch 1, dadurch gekennzeichnet, dass seine Elemente aus einem Material bestehen, das elastische Deformationen ausführen kann.

5. Konstruktionsspiel nach Anspruch 4, dadurch gekennzeichnet, dass mindestens eines seiner Elemente mindestens zwei « U bildende Schenkel (70, 71) aufweist, wobei diese Schenkel mindestens eines der Elemente, mit dem sie zusammenwirken, zusammendrücken.

6. Konstruktionsspiel nach Anspruch 1, dadurch gekennzeichnet, dass seine Elemente mit Ausstülpungen in Form von Wülsten (101, 102) und mit entsprechenden Vertiefungen in Form von Auskehlungen (103, 104) versehen sind, wobei diese Wülste un diese Auskehlungen so angeordnet sind, dass wenn zwei solcher Elemente zusammengebaut sind, die Wülste (101, 102) des einen Elements in den Auskehlungen (103, 104) des anderen Elements zu liegen kommen.

7. Konstruktionsspiel nach Anspruch 1, dadurch gekennzeichnet, dass die seine Elemente bildenden verschiedenen Module oktogonale oder Kreuzförmige Sektionen darstellen.
